# FASCICULE DE BREVET EUROPEEN

(11) **EP 0 684 662 B1**
(45) Date de publication et mention de la délivrance du brevet: **28.10.1998**
(21) Numéro de dépôt: 95410044.2
(22) Date de dépôt: 11.05.1995
(51) Int. Cl.: H01R 9/07, H01R 4/24

(54) **Connecteur autodénudant**
Schneidklemmverbinder
Insulation displacement connector

(30) Priorité: 25.05.1994 FR 9406571
(43) Date de publication de la demande: 29.11.1995
(73) Titulaire: SCHNEIDER ELECTRIC SA, 92100 Boulogne Billancourt (FR)
(72) Inventeur: Grumel, Christophe, F-38050 Grenoble Cedex 09 (FR)
(74) Mandataire: Hecké, Gérard

(56) Documents cités:
- EP-A- 0 443 264
- EP-A- 0 470 887
- US-A- 4 029 384
- US-A- 4 326 767

## Description

La présente invention concerne un connecteur autodénudant adapté à un câble plat du type comprenant plusieurs fils électriques isolés ou plusieurs conducteurs nus, noyés dans une gaine isolante, et comportant un socle, un couvercle agencé pour être adapté sur ledit socle et des griffes de raccordement, dont le nombre est au moins égal au nombre de fils électriques isolés ou de conducteurs nus, ces griffes de raccordement étant montées à l'intérieur d'un espace défini par le socle et le couvercle et agencé pour loger ledit câble plat, et pourvue d'au moins un organe de contact autodénudant.

Le document EP-A-470.887 décrit un connecteur de dérivation pour câble plat, dans lequel le contact autodénudant présente une structure en H solidaire d'un support intermédiaire. L'extrémité de chaque branche est taillée en biseau pour former une entrée évasée. Le montage d'un tel connecteur est compliqué.

On connaît d'autre part de nombreux connecteurs du type autodénudant qui sont habituellement utilisés pour assurer d'une manière simple et rapide un couplage électrique de fils électriques individuels ou de paires de fils, utilisés par exemple dans les installations téléphoniques, avec des bornes de raccordement. Dans ces applications, l'épaisseur de la couche isolante qui entoure le conducteur est faible et le conducteur lui-même est fragile. Les organes de contact logés à l'intérieur des connecteurs connus ont pour fonction d'entailler l'isolant sans blesser le conducteur pour assurer une connexion électrique efficace et fiable. Ces connecteurs ne sont pas adaptés à des fils plats et ne peuvent être utilisés que pour des fils individuels et non pour des nappes de fils noyés dans un ruban isolant plat. Un tel connecteur est, par exemple, connu de EP-A- 0 443 264.

La présente invention se propose de pallier à cet inconvénient et de réaliser un connecteur permettant de raccorder efficacement et de manière fiable des câbles de transport d'énergie électrique comportant plusieurs fils électriques disposés en nappe.

Ce but est atteint par le connecteur selon l'invention, caractérisé en ce que :
- les griffes de raccordement sont montées à l'intérieur du couvercle, chaque griffe de raccordement comportant une base équipée de deux organes de contact autodénudants comprenant chacun deux branches parallèles et écartées l'une de l'autre d'une distance égale ou légèrement inférieure au diamètre du conducteur du fil électrique correspondant,
- chaque branche de l'organe de contact autodénudant est pourvue d'une pointe agencée pour perforer l'isolant entourant le conducteur, et une section de retrait qui définit avec la section correspondante de l'autre branche une zone élargie agencée pour recevoir le conducteur d'un fil électrique et dans laquelle se fait le couplage électrique entre ce conducteur et la griffe de raccordement correspondante.

Selon un mode de réalisation particulièrement avantageux, le socle et le couvercle sont respectivement pourvus de gorges respectivement séparées par des renflements longitudinaux et des nervures longitudinales, ces gorges étant agencées pour coopérer deux à deux et loger un desdits fils électriques, et les renflements longitudinaux et les nervures longitudinales étant agencés pour coopérer et prendre appui sur des ponts de liaison séparant les fils du câble plat.

La présente invention sera mieux comprise en référence à la description d'un mode de réalisation préféré donné à titre d'exemple non limitatif et aux dessins annexés dans lesquels:
la figure 1 représente une vue en perspective d'un connecteur autodénudant pour câble plat selon l'invention,
la figure 2 est une vue frontale du connecteur de la figure 1,
la figure 3 est une vue en perspective éclatée du connecteur des figures 1 et 2,
la figure 4 est une vue frontale du connecteur des figures précédentes, avant l'assemblage définitif de sa partie inférieure et de sa partie supérieure,
la figure 5 représente une vue en perspective illustrant l'intérieur de la partie supérieure du connecteur des figures précédentes,
la figure 6 représente une vue en perspective d'une griffe de raccordement du connecteur des figures précédentes,
la figure 7 représente une vue frontale de la griffe de raccordement de la figure 6, et
les figures 8 et 9 illustrent deux phases successives de mise en place et du raccordement d'un câble plat à l'intérieur d'une griffe de raccordement d'un connecteur selon l'invention.

En référence aux figures et notamment aux figures 1 à 5, le connecteur autodénudant 10 se compose essentiellement d'une partie inférieure ou socle 11 et d'une partie supérieure ou couvercle 12 agencées pour être emboîtées de manière à enserrer un câble plat 13. Ce câble se compose, dans l'exemple non limitatif représenté, de trois fils isolés 13a, 13b et 13c enrobés dans une couche de matière synthétique isolante qui entoure les trois fils et forme deux ponts de liaison 14. Le socle 11 du connecteur 10 présente un profil approprié pour recevoir le câble 13. A cet effet, il comporte trois gorges 15 qui définissent des alvéoles récepteurs des trois fils 13a, 13b et 13c. Ces gorges 15 sont séparées deux à deux par deux renflements longitudinaux 16 dont les sommets servent d'appui aux ponts de liaison 14 du câble 13. Le couvercle présente une géométrie similaire et comporte trois gorges 17 destinées à recevoir les fils 13a, 13b et 13c du câble 13, et plus spécifiquement la moitié supérieure de ces fils. Les gorges sont séparées par des nervures longitudinales 18 qui prennent appui sur les ponts 14.

Comme le montre la figure 2, le connecteur est équipé de griffes de raccordement 19 qui sont agencées pour assurer un couplage électrique des conducteurs 20a, 20b et 20c des fils correspondants 13a, 13b et 13c avec des bornes solidaires de ce connecteur. Ces griffes sont montées à l'intérieur du couvercle 12, de préférence par encliquetage dans des logements ménagés à cet effet et réalisés par moulage.

Comme le montre la figure 3, le socle 11 a deux bords latéraux relevés 21 pourvus chacun d'au moins une entaille centrale 22. Ces deux entailles ont un profil complémentaire à celui de deux prolongements latéraux 23 du couvercle 12. Lors de la mise en place du couvercle sur le socle, les prolongements latéraux 23 s'engagent dans les entailles centrales 22. En outre, les bords latéraux relevés 21 du socle 11 présentent la forme de portiques 24 en U dont les segments supérieurs 25 sont agencés pour coopérer avec des protubérances 26 du couvercle, ayant une section triangulaire pour assurer un encliquetage lors de la mise en place du couvercle sur le socle puis un blocage en position de ce couvercle. Pour permettre cet encliquetage, les protubérances 26 présentent une rampe inclinée 26a qui constitue un flanc d'attaque et qui coopère avec le bord incliné 25a des segments supérieurs 25 des portiques 24.

On notera que pour assurer la mise en place d'un connecteur 10 en un endroit sélectionné du câble 13, on positionne tout d'abord le socle 11 sous le câble de telle manière que les fils pénètrent dans les alvéoles récepteurs définis par les trois gorges 15, puis on emboîte le couvercle 12 sur le socle. Cette opération assure le couplage électrique automatique des conducteurs des fils du câble d'une manière qui sera décrite en détail ci-dessous.

Il est à noter également que le nombre des gorges 15 n'est pas limité à trois, mais peut s'étendre à un nombre quelconque, notamment à cinq, lorsque le câble est destiné à véhiculer du courant électrique triphasé et comporte cinq fils enrobés.

La figure 5 représente le couvercle 12 équipé de trois griffes de raccordement doubles. Une de ces griffes est représentée par la vue en perspective de la figure 6. Ces trois griffes, qui correspondent aux trois fils 13a, 13b et 13c du câble 13, sont montées respectivement dans les trois gorges 17 et plus particulièrement dans des niches 30 délimitées à l'intérieur de ces gorges. Ces niches 30 sont délimitées par les nervures longitudinales 18, les bords latéraux 31 du couvercle 12 et des cloisons transversales 32. Les griffes sont engagées de force dans ces niches dont les parois sont toutes réalisées d'une pièce par moulage lors de la fabrication du couvercle.

Chaque griffe 19 comporte une base 33 qui porte deux organes de contact autodénudants 34. La base 33 et les deux organes de contact sont réalisés d'une pièce en métal par estampage pliage. Chaque organe de contact autodénudant 34 comprend deux branches 35 et 36 parallèles et écartées l'une de l'autre d'une distance moyenne qui est égale ou de préférence légèrement inférieure au diamètre des conducteurs 20a, 20b et 20c des fils 13a, 13b et 13c. Les organes de contact 34 sont solidaires de deux côtés opposés de la base 33 et ont une orientation sensiblement perpendiculaire au plan de la base 33.

Le profil des organes de contact autodénudants 34 apparaît sur la figure 7. Les branches opposées 35 et 36 présentent à leur extrémité libre une pointe 37, 38 qui permet une pénétration desdits organes dans l'épaisseur de l'isolant qui entoure les conducteurs du fil. Cette pointe est raccordée à une section en retrait 39, 40 qui définit avec la section correspondante de l'autre branche une zone légèrement élargie 41 de la fente définie entre les deux branches 35 et 36.

Les figures 8 et 9 illustrent la fonction des organes de contact 34 dans une phase initiale et une phase finale d'utilisation de connecteur. Dans la phase représentée par la figure 8, on admet que l'isolant extérieur du câble a déjà été perforé par les pointes 37 et 38 qui ont également pénétré à l'intérieur de la couche isolante entourant le conducteur 20a du fil 13a. Les bords intérieurs de ces pointes viennent en contact avec le conducteur, ce qui a pour effet d'écarter légèrement les deux branches 35 et 36 de l'organe de contact 34 lorsque l'opérateur continue à l'enfoncer, c'est-à-dire à engager le couvercle portant cet organe de contact sur le socle du connecteur. La figure 9 montre que ce mouvement relatif du conducteur 20a et de l'organe de contact 34 a pour effet de déformer légèrement ce conducteur qui se positionne finalement dans la zone élargie 41, définie en référence à la figure 7. Grâce à cette déformation et à l'existence de la zone élargie, le couplage électrique entre l'organe de contact et le conducteur s'effectue de manière satisfaisante et cela sans qu'il soit nécessaire de procéder à un dénudage préalable.

Les griffes de raccordement sont avantageusement réalisées en un matériau électriquement conducteur, tel que par exemple un alliage cuivre-béryllium qui réalise un bon compromis entre la conductibilité électrique, l'élasticité et la tenue au fluage.

L'assemblage du couvercle sur le socle, qui s'effectue simultanément à l'opération de couplage des fils électriques par raccordement autodénudant, est réalisé au moyen d'une pince spéciale. Des bornes de raccordement diverses peuvent équiper le connecteur. Elles peuvent être du type à vis, à soudure, à sertissage etc.

L'avantage principal de ce connecteur est qu'il peut être placé à un endroit quelconque du câble et qu'il permet d'effectuer un branchement électrique sur ce câble d'une manière efficace, rapide et sûre, sans intervention directe sur le câble.

La présente invention n'est pas limitée aux formes de réalisation décrites ci-dessus, mais peut subir différentes modifications et se présenter sous diverses variantes évidentes pour un homme du métier.

## Revendications

1. Connecteur autodénudant adapté à un câble plat du type comprenant plusieurs fils électriques isolés ou plusieurs conducteurs nus, noyés dans une gaine isolante, et comportant un socle (11), un couvercle (12) agencé pour être adapté sur ledit socle et des griffes de raccordement (19), dont le nombre est au moins égal au nombre de fils électriques isolés (13a, 13b, 13c) ou de conducteurs nus, ces griffes de raccordement étant montées à l'intérieur d'un espace défini par le socle et le couvercle et agencé pour loger ledit câble plat (13), et pourvue d'au moins un organe de contact autodénudant (34), caractérisé en ce que:
- les griffes de raccordement (19) sont montées à l'intérieur du couvercle (12), chaque griffe de raccordement comportant une base (33) équipée de deux organes de contact autodénudants (34) comprenant chacun deux branches (35, 36) parallèles et écartées l'une de l'autre d'une distance égale ou légèrement inférieure au diamètre du conducteur (20a, 20b, 20c) du fil électrique (13a, 13b, 13c) correspondant,
- chaque branche (35, 36) de l'organe de contact autodénudant (34) est pourvue d'une pointe agencée pour perforer l'isolant entourant le conducteur, et une section de retrait (39, 40) qui définit avec la section correspondante de l'autre branche une zone élargie (41) agencée pour recevoir le conducteur d'un fil électrique et dans laquelle se fait le couplage électrique entre ce conducteur et la griffe de raccordement correspondante.

2. Connecteur selon la revendication 1, caractérisé en ce que le socle et le couvercle sont respectivement pourvus de gorges (15; 17) respectivement séparées par des renflements longitudinaux (16) et des nervures longitudinales (18), ces gorges (15; 17) étant agencées pour coopérer deux à deux et loger un desdits fils électriques, et les renflements (16) longitudinaux (16) et les nervures longitudinales (18) étant agencés pour coopérer et prendre appui sur des ponts de liaison (14) séparant les fils (13a, 13b, 13c) du câble plat (13).

3. Connecteur selon la revendication 2, caractérisé en ce que les griffes de raccordement (19) sont logées chacune dans une niche (30) délimitée à l'intérieur desdites gorges (17) par des cloisons transversales (32).

4. Connecteur selon la revendication 1, caractérisé en ce que les griffes de raccordement (19) sont réalisées en métal par estampage-pliage.

5. Connecteur selon la revendication 1, caractérisé en ce que le socle (11) comporte deux bords latéraux (21) relevés et pourvus d'au moins une entaille centrale (22), et en ce que le couvercle (12) comporte deux prolongements latéraux (23) agencés pour être engagés respectivement dans les entailles centrales (22) du socle.

6. Connecteur selon la revendication 5, caractérisé en ce que les bords relevés (21) du socle ont un profil de portiques (24) en forme de U dont les segments supérieurs (25) sont agencés pour coopérer avec des protubérances (26) du couvercle pour assurer un blocage en position de ce dernier sur le socle.

7. Connecteur selon la revendication 6, caractérisé en ce que lesdites protubérances (26) du couvercle (12) présentent une rampe inclinée (26a) qui constitue un flanc d'attaque pour coopérer avec des bords inclinés (25a) des segments supérieurs (25) des bords relevés (21) du socle, à profils de portiques (24).

## Patentansprüche

1. Anschlußverbinder mit automatischer Leiterkontaktierung für ein Flachkabel mit mehreren, in einer Umhüllung angeordneten, isolierten elektrischen Leitungsdrähten oder blanken Leitern, der einen Sockel (11), einen Deckel (12), welcher dazu dient, auf den genannten Sockel aufgesetzt zu werden, sowie Verbindungsklauen (19) umfaßt, deren Anzahl mindestens der Anzahl der isolierten elektrischen Leitungsdrähte (13a, 13b, 13c) bzw. blanken Leiter entspricht, wobei diese Verbindungsklauen im Innern eines durch den Sockel und den Deckel definierten, zur Aufnahme des genannten Flachkabels (13) dienenden Raums angeordnet sind und mindestens ein Kontaktelement zur automatischen Kontaktierung (34) aufweisen,
dadurch gekennzeichnet, daß
- die Verbindungsklauen (19) im Innern des Deckels (12) angeordnet sind und jede Verbindungsklaue eine Grundplatte (33) mit zwei Kontaktelementen zur automatischen Leiterkontaktierung (34) umfaßt, die jeweils zwei Schenkel (35, 36) aufweisen, welche parallel sowie in einem Abstand zueinander angeordnet sind, der genauso groß wie oder geringfügig kleiner als der Durchmesser des Leiters (20a, 20b, 20c) des zugehörigen elektrischen Leitungsdrahts (13a, 13b, 13c) ist,
- jeder Schenkel (35, 36) des Kontaktelements zur automatischen Leiterkontaktierung (34) eine Spitze, die dazu ausgelegt ist, die den Leiter umgebende Isolation zu durchdringen, sowie einen eingezogenen Abschnitt (39, 40) aufweist, der zusammen mit dem zugehörigen Abschnitt des anderen Schenkels einen, zur Aufnahme des Leiters eines elektrischen Leitungsdrahts dienenden verbreiterten Bereich (41) bildet, in dem die elektrische Kontaktierung zwischen diesem Leiter und der zugehörigen Verbindungsklaue erfolgt.

2. Anschlußverbinder nach Anspruch 1, dadurch gekennzeichnet, daß der Sockel und der Deckel jeweils durch Längserhebungen (16) bzw. Längsrippen (18) voneinander getrennte Hohlkehlen (15; 17) aufweisen, wobei diese Hohlkehlen (15; 17) dazu ausgelegt sind, paarweise zusammenzuwirken und einen der genannten elektrischen Leitungsdrähte aufzunehmen, und die Längserhebungen (16) bzw. Längsrippen (18) dazu ausgelegt sind, zusammenzuwirken und gegen die, zwischen den einzelnen Leitungsdrähten (13a, 13b, 13c) des Flachkabels (13) ausgebildeten Übergangsstege (14) geführt zu werden.

3. Anschlußverbinder nach Anspruch 2, dadurch gekennzeichnet, daß die Verbindungsklauen (19) jeweils in eine Vertiefung (30) eingesetzt sind, die im Innern der genannten Hohlkehlen (17) durch Querwände (32) begrenzt ist.

4. Anschlußverbinder nach Anspruch 1, dadurch gekennzeichnet, daß die Verbindungsklauen (19) aus einem gestanzten, abgekanteten Metallteil bestehen.

5. Anschlußverbinder nach Anspruch 1, dadurch gekennzeichnet, daß der Sockel (11) zwei hochgezogene Seitenränder (21) mit jeweils mindestens einer Mittelausnehmung (22) und der Deckel (12) zwei seitliche Verlängerungsansätze (23) aufweist, die dazu dienen, in die zugehörigen Mittelausnehmungen (22) des Sockels einzugreifen.

6. Anschlußverbinder nach Anspruch 5, dadurch gekennzeichnet, daß die hochgezogenen Seitenränder (21) des Sockels als U-förmige Rahmen (24) ausgebildet sind, deren obere Streben (25) dazu dienen, mit am Deckel ausgebildeten Vorsprüngen (26) zusammenzuwirken, um eine lagestabile Befestigung dieses Deckels auf dem Sockel zu gewährleisten.

7. Anschlußverbinder nach Anspruch 6, dadurch gekennzeichnet, daß die am Deckel (12) ausgebildeten genannten Vorsprünge (26) eine Schräge (26a) aufweisen, die eine Angriffsfläche darstellt, um mit abgeschrägten Kanten (25a) der oberen Streben (25) der als Rahmen (24) ausgebildeten hochgezogenen Ränder (21) des Sockels zusammenzuwirken.

## Claims

1. A self-baring connector fitted onto a flat cable of the type comprising several insulated electrical wires or several bare conductors, sunk in an insulating sheath, and comprising a base (11), a cover (12) arranged to be fitted onto said base and connecting grips (19), whose number is at least equal to the number of insulated electrical wires (13a, 13b, 13c) or bare conductors, these connecting grips being mounted inside a space defined by the base and the cover and arranged to house said flat cable (13), and provided with at least one self-baring contact part (34), characterized in that :
- the connecting grips (19) are mounted inside the cover (12), each connecting grip comprising a base (33) equipped with two self-baring contact parts (34) each comprising two parallel branches (35, 36) separated from one another by a distance equal to or slightly smaller than the diameter of the conductor (20a, 20b, 20c) of the corresponding electrical wire (13a, 13b, 13c),
- each branch (35, 36) of the self-baring contact part (34) is provided with a spike arranged to perforate the insulator surrounding the conductor, and a withdrawn section (39, 40) which defines with the corresponding section of the other branch an enlarged zone (41) arranged to receive the conductor of an electrical wire and in which the electrical coupling between this conductor and the corresponding connecting grip is made.

2. The connector according to claim 1, characterized in that the base and cover are respectively provided with grooves (15; 17) respectively separated by longitudinal bosses (16) and longitudinal ribs (18), these grooves (15; 17) being arranged to cooperate two by two and to house one of said electrical wires, and the longitudinal bosses (16) and longitudinal ribs (18) being arranged to cooperate and bear on connecting bridges (14) separating the wires (13a, 13b, 13c) of the flat cable (13).

3. The connector according to claim 2, characterized in that the connecting grips (19) are each housed in a recess (30) bounded inside said grooves (17) by transverse partitions (32).

4. The connector according to claim 1, characterized in that the connecting grips (19) are made of metal by stamping-folding.

5. The connector according to claim 1, characterized in that the base (11) comprises two raised side edges (21) provided with at least one central slot (22), and that the cover (12) comprises two lateral extensions (23) arranged to be engaged respectively in the central slots (22) of the base.

6. The connector according to claim 5, characterized in that the raised side edges (21) of the base have the form of U-shaped arches (24) whose upper segments (25) are arranged to cooperate with protuberances (26) of the cover to perform locking of the latter in position on the base

7. The connector according to claim 6, characterized in that said protuberances (26) of the cover (12) present an inclined ramp (26a) which constitutes an attacking edge to cooperate with inclined edges (25a) of the upper segments (25) of the raised edges (21) of the base, in the shape of arches (24).
